# EUROPÄISCHE PATENTSCHRIFT

(11) **EP 4 100 601 B1**
(45) Veröffentlichungstag und Bekanntmachung des Hinweises auf die Patenterteilung: **10.04.2024**
(21) Anmeldenummer: 21703202.8
(22) Anmeldetag: 02.02.2021
(51) Int. Cl.: E05B 81/86

(54) **STEUERANORDNUNG FÜR DEN BETRIEB EINES KRAFTFAHRZEUGSCHLIESSSYSTEMS**
CONTROL ARRANGEMENT FOR OPERATING A MOTOR VEHICLE LOCKING SYSTEM
AGENCEMENT DE COMMANDE DESTINÉ À FAIRE FONCTIONNER UN SYSTÈME DE VERROUILLAGE DE VÉHICULE AUTOMOBILE

(30) Priorität: 04.02.2020 DE 102020102775
(43) Veröffentlichungstag der Anmeldung: 14.12.2022
(62) Teilanmeldung aus: 24158533.0
(73) Patentinhaber: Brose Fahrzeugteile SE & Co. Kommanditgesellschaft, Bamberg, 96052 Bamberg (DE)
(72) Erfinder: BEKENDAM, Rene, 42855 Remscheid (DE); MÜLLER, Alexander, 96120 Bischberg (DE)
(74) Vertreter: Gottschald Patentanwälte Partnerschaft mbB
(86) Internationale Anmeldenummer: PCT/EP2021/052348
(87) Internationale Veröffentlichungsnummer: WO 2021/156218

(56) Entgegenhaltungen:
- EP-A1- 2 818 366
- DE-A1-102014 105 873
- US-A1- 2015 330 116
- US-A1- 2016 026 205

## Beschreibung

Die Erfindung betrifft eine Steueranordnung für den Betrieb eines Kraftfahrzeugschließsystems gemäß dem Oberbegriff von Anspruch 1, ein Kraftfahrzeugschließsystem mit einer solchen Steueranordnung gemäß Anspruch 10 und ein Verfahren für den Betrieb eines Kraftfahrzeugschließsystems gemäß dem Oberbegriff von Anspruch 12.

Das in Rede stehende Kraftfahrzeugschließsystem findet Anwendung bei allen Arten von motorischen Schließfunktionen für Verschlusselemente eines Kraftfahrzeugs. Dazu gehören insbesondere Verschlusselemente wie Seitentüren, Hecktüren, Heckklappen, Heckdeckel, Motorhauben oder dergleichen. Diese Verschlusselemente können grundsätzlich als Schwenk- oder Schiebetüren ausgestaltet sein. Die motorische Schließfunktion betrifft insbesondere ein dem Kraftfahrzeugschließsystem zugeordnetes Kraftfahrzeugschloss. Weitere Beispiele der betreffenden Schließfunktionen eines Kraftfahrzeugs sind Antriebsanordnungen, welche eine motorische Verstellung der vorgenannten Verschlusselemente bereitstellen.

Die bekannte Steueranordnung (US 2015/0330116 A1), von dem die Erfindung ausgeht, betrifft den Betrieb eines Kraftfahrzeugschließsystems mit einem Kraftfahrzeugschloss, das als Schließelemente eine Schlossfalle und eine Sperrklinke aufweist. Die Schlossfalle lässt sich in eine Schließstellung bringen, in der sie in haltendem Eingriff mit dem Schließteil steht und in der sie von der Sperrklinke fixiert wird. Das Kraftfahrzeugschloss ist ferner mit einem elektrischen Antrieb ausgestattet, mit dem die Sperrklinke aushebbar ist, sodass die Schlossfalle, das Schließteil freigebend, in ihre Offenstellung verstellbar ist.

Um den Anforderungen an die Sicherheit der Spannungsversorgung solcher Kraftfahrzeugschlösser Rechnung tragen zu können, weist die bekannte Steueranordnung eine aufladbare Energiespeicheranordnung auf, wodurch auch in einem Notbetrieb, insbesondere bei Ausfall der Normal-Versorgungsspannung, die elektrische Energieversorgung des Kraftfahrzeugschließsystems über eine Not-Versorgungsspannung sichergestellt wird.

Die Energiespeicheranordnung der bekannten Steueranordnung wird durch Kondensatoren gebildet. Da einzelne Kondensatoren hinsichtlich ihrer bereitgestellten Spannung begrenzt sind, werden zur Not-Spannungsversorgung mehrere Kondensatoren elektrisch in Reihe geschaltet. Zudem ist bei der bekannten Steueranordnung eine Hochsetzstufe für die Energiespeicheranordnung vorgesehen, um die benötigte Not-Versorgungsspannung zu erzielen.

Problematisch hierbei ist jedoch, dass sich die in Reihe geschalteten Kondensatoren sowohl auf die Anforderungen an den Bauraum als auch auf die Herstellungskosten der Steueranordnung nachteilig auswirken. Die in Reihe geschalteten Kondensatoren erfordern zudem in der Regel eine Ausgleichsschaltung zur Gewährleistung eines gleichmäßigen Aufladens der Kondensatoren, was ebenfalls zu einem komplexeren Aufbau der Steueranordnung führt.

Der Erfindung liegt das Problem zugrunde, die bekannte Steueranordnung für den Betrieb eines Kraftfahrzeugschließsystems derart auszugestalten und weiterzubilden, dass eine Not-Versorgungsspannung auf besonders einfache Weise bereitgestellt wird.

Das obige Problem wird bei einer Steueranordnung gemäß dem Oberbegriff von Anspruch 1 durch die Merkmale des kennzeichnenden Teils von Anspruch 1 gelöst.

Die vorschlagsgemäße Steueranordnung ist für den Betrieb eines Kraftfahrzeugschließsystems vorgesehen, wobei das Kraftfahrzeugschließsystem einen elektrischen Antrieb mit einem elektrischen Antriebsmotor aufweist, wobei im Normalbetrieb der elektrische Antrieb von einer Normal-Versorgungsspannung gespeist wird, um eine motorische Schließfunktion für ein verstellbares Verschlusselement des Kraftfahrzeugs bereitzustellen. Der Begriff "Antriebsmotor" umfasst vorliegend alle Arten von elektrischen Aktuatoren, insbesondere rotatorische und lineare Aktuatoren. Vorzugsweise handelt es sich bei dem Antriebsmotor um einen rotatorischen elektrischen Motor, der weiter vorzugsweise als bürstenbehafteter Gleichstrommotor oder als bürstenloser Gleichstrommotor ausgestaltet ist.

Die Steueranordnung weist eine Energiespeicheranordnung mit mindestens einem, vorzugsweise genau einem, als Kondensator ausgestalteten Energiespeicher auf, wobei die Energiespeicheranordnung in einem Notbetrieb, insbesondere bei Ausfall der Normal-Versorgungsspannung, eine elektrische Not-Versorgungsspannung für den elektrischen Antrieb bereitstellt.

Die Energiespeicheranordnung weist mindestens eine Hochsetzstufe auf, die dem Energiespeicher zur Erzeugung der Not-Versorgungsspannung nachgeschaltet ist, wobei die Hochsetzstufe eine elektrische Eingangsspannung an einem Eingang der Hochsetzstufe in eine elektrische Ausgangsspannung an einem Ausgang der Hochsetzstufe hochsetzt.

Die vorschlagsgemäße Lösung stellt nun einer Abkehr von dem aus dem Stand der Technik bekannten Konzept dar, die Energiespeicheranordnung zwingend mit mehreren In Reihe geschalteten Kondensatoren auszustatten. Der vorschlagsgemäßen Lösung liegt hierbei die Überlegung zugrunde, anstelle einer Anpassung des Energiespeichers die Hochsetzstufe der Steueranordnung weiterzubilden.

Im Einzelnen wird vorgeschlagen, dass die Energiespeicheranordnung zur Erzeugung der Not-Versorgungsspannung eine dem Energiespeicher zur Erzeugung der Not-Versorgungsspannung nachgeschaltete, erste Hochsetzstufe und eine der ersten Hochsetzstufe nachgeschaltete, zweite Hochsetzstufe aufweist.

Durch die Verwendung von mindestens zwei Hochsetzstufen kann bereits die Kondensatorspannung eines einzelnen Kondensators ausreichen, um die Not-Versorgungsspannung bereitzustellen. Im Gegensatz zur Verwendung einer einzigen Hochsetzstufe mit vergleichsweise hohem Hochsetzfaktor kann über die vorgesehene Schaltung von mindestens zwei Hochsetzstufen nacheinander der Wirkungsgrad bei der Hochsetzung der Spannung erhöht werden. Gleichzeitig können einfach aufgebaute und kostengünstige Hochsetzstufen zum Einsatz kommen.

In der bevorzugten, besonders einfach umzusetzenden Ausgestaltung gemäß Anspruch 2 ist die erste Hochsetzstufe, insbesondere im Hinblick auf den Hochsetzfaktor, identisch zu der zweiten Hochsetzstufe. Sind mehr als zwei Hochsetzstufen vorgesehen, können alle Hochsetzstufen identisch aufgebaut sein. Alternativ kann die erste Hochsetzstufe, insbesondere im Hinblick auf den Hochsetzfaktor, unterschiedlich zu der zweiten Hochsetzstufe sein, wodurch insbesondere der Wirkungsgrad weiter verbessert werden kann.

Besonders bevorzugt ist gemäß Anspruch 3, dass der Kondensator als Doppelschichtkondensator ausgestaltet ist, um eine hohe elektrische Leistungsdichte zu erreichen. Die bei Doppelschichtkondensatoren auftretende, bauartbedingte Begrenzung der maximalen Kondensatorspannung ist mit der vorschlagsgemäßen Lösung aufgrund der Ausgestaltung der Hochsetzstufen unproblematisch.

Wie bereits angesprochen, erlaubt die vorschlagsgemäße Steueranordnung die Verwendung einer Energiespeicheranordnung mit lediglich einem einzigen Kondensator, insbesondere einem einzigen Doppelschichtkondensator, was gemäß Anspruch 4 eine bevorzugte Ausgestaltung darstellt.

In der ebenfalls bevorzugten, alternativen Ausgestaltung gemäß Anspruch 5 weist die Energiespeicheranordnung mindestens zwei Kondensatoren, insbesondere mindestens zwei Doppelschichtkondensatoren, auf, die parallel zueinander geschaltet sind. Über die Parallelschaltung der Kondensatoren kann die verfügbare Kapazität erhöht werden, wozu in der weiteren Ausgestaltung gemäß Anspruch 6 die Kondensatoren permanent parallel zueinander geschaltet sind.

Zudem kann mit mehreren Kondensatoren, insbesondere parallel geschalteten Kondensatoren, eine Redundanz für die Energiespeicheranordnung geschaffen werden, wobei im Falle eines Versagens eines Kondensators weiterhin die Not-Spannungsversorgung zur Verfügung gestellt werden kann. Gemäß Anspruch 7 ist eine Schaltvorrichtung vorgesehen, durch die zwischen zwei Kondensatoren der Energiespeicheranordnung zur Erzeugung der Not-Versorgungsspannung schaltbar ist.

Anspruch 8 betrifft eine bevorzugte Ausgestaltung der Energiespeicheranordnung mit einer Tiefsetzstufe, die dem Energiespeicher zum Aufladen des Energiespeichers durch die Normal-Versorgungsspannung vorgeschaltet ist. In Anspruch 9 wird das zuvor für die Not-Versorgungsspannung vorgeschlagene Konzept auch für die Tiefsetzstufe aufgegriffen, wobei die Energiespeicheranordnung eine dem Energiespeicher zum Aufladen des Energiespeichers vorgeschaltete, erste Tiefsetzstufe und eine der ersten Tiefsetzstufe nachgeschaltete, zweite Tiefsetzstufe aufweist.

Nach einer weiteren Lehre gemäß Anspruch 10, der eigenständige Bedeutung zukommt, wird ein Kraftfahrzeugschließsystem, das einen elektrischen Antrieb mit einem elektrischen Antriebsmotor sowie eine vorschlagsgemäße Steueranordnung aufweist, als solches beansprucht. Auf alle Ausführungen zur vorschlagsgemäßen Steueranordnung darf verwiesen werden.

In der bevorzugten Ausgestaltung gemäß Anspruch 11 ist weiter ein Kraftfahrzeugschloss für das Verschlusselement des Kraftfahrzeugs vorgesehen, wobei der elektrische Antrieb für das motorische Ausheben der Sperrklinke des Kraftfahrzeugschlosses vorgesehen ist. Die vorschlagsgemäße Lösung kann hierbei den besonderen Sicheranforderungen bei Kraftfahrzeugschlössern Rechnung tragen.

Nach einer weiteren Lehre gemäß Anspruch 12, der ebenfalls eigenständige Bedeutung zukommt, wird ein Verfahren für den Betrieb eines Kraftfahrzeugschließsystems mittels einer vorschlagsgemäßen Steueranordnung als solches beansprucht. Insoweit darf auch auf alle Ausführungen zur vorschlagsgemäßen Steueranordnung verwiesen werden.

Im Folgenden wird die Erfindung anhand einer lediglich ein Ausführungsbeispiel darstellenden Zeichnung näher erläutert. In der Zeichnung zeigt
- Fig. 1: eine schematische, perspektivische Darstellung eines Kraftfahrzeugs mit vorschlagsgemäßen Kraftfahrzeugschließsystemen, die Kraftfahrzeugschlösser aufweisen und ein Kraftfahrzeugschloss in einer teilweise demontierten Seitenansicht, und
- Fig. 2: eine schematische Darstellung der vorschlagsgemäßen Steueranordnung a) gemäß einer ersten Ausgestaltung und b) gemäß einer zweiten Ausgestaltung.

Gemäß einer ersten Lehre betrifft die Erfindung eine Steueranordnung 1 für den Betrieb eines Kraftfahrzeugschließsystems 2. Das Kraftfahrzeugschließsystem 2 weist einen elektrischen Antrieb 3 mit einem elektrischen Antriebsmotor 4 auf, wobei im Normalbetrieb der elektrische Antrieb 3 von einer Normal-Versorgungsspannung gespeist wird, um eine motorische Schließfunktion für ein verstellbares Verschlusselement 5 des Kraftfahrzeugs 6 bereitzustellen.

Die im Normalbetrieb verwendete Normal-Versorgungspannung ist hierbei eine Versorgungsspannung des Bordnetzes des Kraftfahrzeugs 6, welche vorzugsweise von der Zentralbatterie des Kraftfahrzeugs 6 bereitgestellt wird. Bei der Zentralbatterie handelt es sich vorzugsweise um die Batterie, die die für das Anlassen des Kraftfahrzeugs 6 und/oder für den Fahrbetrieb des Kraftfahrzeugs 6 erforderliche elektrische Energie bereitstellt.

Unter einer motorischen Schließfunktion ist zu verstehen, dass das verstellbare Verschlusselement 5 des Kraftfahrzeugs 6 direkt oder indirekt durch eine durch den elektrischen Antrieb 2 erzeugte Bewegung verstellt wird, geöffnet oder geschlossen wird, und/oder, verriegelt oder entriegelt wird.

Hinsichtlich der Ausgestaltung des Verschlusselements 5 darf auf die einleitenden Ausführungen verwiesen werden, wobei vorliegend in Fig. 1 die Funktionsweise des Kraftfahrzeugschließsystems 2 für ein als Heckklappe ausgestaltetes Verschlusselement 5 dargestellt ist. Sämtliche Ausführungen gelten jedoch ebenfalls für alle anderen Arten von Verschlusselementen 5 des Kraftfahrzeugs 6.

Fig. 2a) und b) zeigen Darstellungen der Steueranordnung 1, wobei zur Vereinfachung lediglich Komponenten für eine untenstehend erläuterte Bereitstellung einer Not-Versorgungsspannung U_{N} wiedergegeben sind. Darüber hinaus weist die Steueranordnung 1 vorzugsweise eine nicht dargestellte Steuerelektronik zur Umsetzung der in Verbindung mit der motorischen Schließfunktionen anfallenden Steuerungsaufgaben auf. Insbesondere ist die Steueranordnung 1 hierbei für eine Ansteuerung des elektrischen Antriebs 3 eingerichtet.

Wie aus Fig. 2 hervorgeht, weist die Steueranordnung 1 eine Energiespeicheranordnung 7 mit mindestens einem als Kondensator 8 ausgestalteten Energiespeicher auf, wobei die Energiespeicheranordnung 7 in einem Notbetrieb, insbesondere bei Ausfall der Normal-Versorgungsspannung, eine elektrische Not-Versorgungsspannung U_{N} für den elektrischen Antrieb 3 bereitstellt. Die Not-Versorgungsspannung U_{N} wird hierbei anhand der Kondensatorspannung U_{K} des mindestens einen Kondensators 8 bereitgestellt, wie nachfolgend noch erläutert wird.

In der Regel ist der elektrische Antrieb 3 hinsichtlich der benötigten Antriebspannung auf die Normal-Versorgungsspannung und insbesondere auf die Spannung der Zentralbatterie des Kraftfahrzeugs 6 abgestimmt. Die Kondensatorspannung U_{K} des Kondensators 8 ist hierbei geringer als die Normal-Versorgungsspannung. Die Energiespeicheranordnung 7 weist mindestens eine Hochsetzstufe 9, 10 auf, die dem Energiespeicher zur Erzeugung der Not-Versorgungsspannung U_{N} nachgeschaltet ist. Die Hochsetzstufe 9, 10 setzt hierbei eine elektrische Eingangsspannung an einem Eingang der Hochsetzstufe 9, 10 in eine elektrische Ausgangsspannung an einem Ausgang der Hochsetzstufe 9, 10 hoch, sodass die Ausgangsspannung höher ist als die elektrische Eingangsspannung.

Wesentlich ist nun, dass die Energiespeicheranordnung 7 zur Erzeugung der Not-Versorgungsspannung U_{N} eine dem Energiespeicher zur Erzeugung der Not-Versorgungsspannung U_{N} nachgeschaltete, erste Hochsetzstufe 9 und eine der ersten Hochsetzstufe 9 nachgeschaltete, zweite Hochsetzstufe 10 aufweist.

Die erste und zweite Hochsetzstufe 9, 10 sind vorzugsweise derart nacheinander geschaltet, dass sich insbesondere die Hochsetzfaktoren der ersten und zweiten Hochsetzstufe 9, 10 miteinander multiplizieren. Unter dem Hochsetzfaktor wird das Verhältnis zwischen elektrischer Ausgangsspannung und elektrischer Eingangsspannung einer Hochsetzstufe 9, 10 verstanden. Da vorschlagsgemäß mindestens zwei Hochsetzstufen 9, 10 für die Erzeugung der Not-Versorgungsspannung auf Grundlage der Kondensatorspannung U_{K} vorgesehen sind, kann einerseits ein großer Spannungsunterschied zwischen Kondensatorspannung U_{K} und benötigter Not-Versorgungsspannung U_{N} überwunden werden. Andererseits sind an die jeweilige Ausgestaltung der Hochsetzstufen 9, 10 geringere Anforderungen zu stellen.

Prinzipiell können auch mehr als zwei Hochsetzstufen 9, 10 nacheinander geschaltet werden, wobei beispielsweise zusätzlich eine dritte Hochsetzstufe der zweiten Hochsetzstufe 10 zur Erzeugung der Not-Versorgungsspannung U_{N} nachgeschaltet ist. Gemäß einer bevorzugten und in Fig. 2 dargestellten Ausgestaltung sind jedoch genau zwei Hochsetzstufen 9, 10 vorgesehen.

Die Hochsetzstufen 9, 10 können als voneinander unabhängig ausgestaltete elektrische Bauelemente ausgestaltet sein, welche in der Steueranordnung 1 miteinander verschaltet sind. Diese Ausgestaltung ist dahingehend vorteilhaft, dass bereits bestehende elektrische Bauelemente in der Steueranordnung 1 verwendet und einzelne Hochsetzstufen 9, 10 nachgerüstet werden können. Alternativ hierzu kann auch vorgesehen sein, dass die Hochsetzstufen 9, 10 in einem elektrischen Bauelement, beispielsweise in einer integrierten Schaltung, gemeinsam integriert sind.

Bevorzugt ist die erste Hochsetzstufe 9, insbesondere im Hinblick auf den Hochsetzfaktor, identisch zu der zweiten Hochsetzstufe 10, wodurch sich ein besonders einfacher Aufbau der Steueranordnung 1 ergibt. Insbesondere bestehen die Hochsetzstufen 9, 10 jeweils aus im Hinblick auf deren elektrische Nenngrößen identischen elektrischen Bauteilen, welche auf gleiche Weise zur Ausbildung der jeweiligen Hochsetzstufe 9, 10 miteinander verschaltet sind.

Alternativ kann die erste Hochsetzstufe 9, insbesondere im Hinblick auf den Hochsetzfaktor, unterschiedlich zu der zweiten Hochsetzstufe 10 sein. Durch eine entsprechende Wahl einer Kombination unterschiedlicher Hochsetzstufen 9, 10 kann der Wirkungsgrad des Hochsetzens verbessert werden. Weiter kann eine Startspannung für die jeweiligen Hochsetzstufen 9, 10 vorgesehen sein, worunter eine elektrische Mindestspannung verstanden wird, die für den Normalbetrieb der Hochsetzstufe 9, 10 erforderlich ist. Vorzugweise ist es im Falle unterschiedlich ausgestalteter Hochsetzstufen 9, 10 hierbei so, dass die erste Hochsetzstufe 9 eine niedrigere Startspannung aufweist als die zweite Hochsetzstufe 10. Beispielsweise kann die Startspannung der zweiten Hochsetzstufe 10 mindestens doppelt so groß sein wie die Startspannung der ersten Hochsetzstufe 9.

Die Hochsetzstufen 9, 10 können jeweils auf verschiedene, an sich bekannte Weise aufgebaut sein. Vorzugsweise ist mindestens eine der Hochsetzstufen 9, 10 als Aufwärtswandler (Boost-Converter) ausgestaltet. Die Hochsetzstufen 9, 10 können ebenfalls als Ladungspumpe ausgestaltet sein. Weiter denkbar ist eine Ausgestaltung der Hochsetzstufen 9, 10 mit einem diskreten Hochsetzen der Spannung auf Grundlage einer Wechselspannung, wobei beispielsweise Delon- und/oder Villard-Schaltungen vorgesehen sein können. Im Falle eines diskreten Hochsetzens weist die jeweilige Hochsetzstufe 9, 10 eine Anordnung zum Erzeugen einer Wechselspannung aus der Eingangsspannung auf, beispielsweise einen Zerhacker. In der oben angesprochenen Variante mit unterschiedlich ausgestalteten ersten und zweiten Hochsetzstufen 9, 10 können entsprechend unterschiedliche Arten von Hochsetzstufen 9, 10 nacheinander geschaltet werden, beispielsweise ist eine Hochsetzstufe 9, 10 ein Aufwärtswandler und eine weitere Hochsetzstufe 9, 10 eine Ladungspumpe oder führt ein diskretes Hochsetzen durch.

In einer besonders bevorzugten Ausgestaltung ist der Kondensator 8 als Doppelschichtkondensator ausgestaltet. Bei einem Doppelschichtkondensator handelt es sich um einen elektrochemischen Energiespeicher. Die Energiespeicherung erfolgt in einer elektrochemischen Doppelschicht, die auch als "Helmholtz-Schicht" bekannt ist ("Lexikon - Aktuelle Fachbegriffe aus Informatik und Telekommunikation", 9. Auflage, 2007, VDF Hochschulverlag AG, Seite 86). Ein solcher Doppelschichtkondensator wird auch als "Superkondensator", "Supercap", "Ultracap" oder dergleichen bezeichnet. Ein Doppelschichtkondensator kann eine hohe Leistungsdichte für das Kraftfahrzeugschließsystem 2 bereitstellen.

Die von dem Kondensator bereitgestellte Maximalspannung für die Kondensatorspannung U_{K} beträgt insbesondere maximal 3 V, insbesondere maximal 2,7 V. Die Not-Versorgungsspannung U_{N} kann insbesondere eine Größenordnung über der Maximalspannung für die Kondensatorspannung U_{K} liegen. Insbesondere beträgt die Not-Versorgungsspannung mindestens 10 V. Der gesamte Hochsetzfaktor der nacheinander geschalteten Hochsetzstufen 9, 10 beträgt vorzugsweise mindestens 2, vorzugsweise mindestens 5.

Gemäß der in Fig. 2a) dargestellten und insoweit besonders bevorzugten Ausgestaltung weist die Energiespeicheranordnung 7 einen einzigen Kondensator 8, insbesondere einen einzigen Doppelschichtkondensator, auf. Wie bereits angesprochen, kann mit der vorschlagsgemäßen Lösung über die Hochsetzstufen 9, 10 auch bei der hierbei entsprechend geringen Kondensatorspannung U_{K} die Bereitstellung der Not-Versorgungsspannung U_{N} gewährleistet werden.

In der in Fig. 2b) dargestellten, alternativen und ebenfalls bevorzugten Ausgestaltung weist die Energiespeicheranordnung 7 mindestens zwei Kondensatoren 8, insbesondere mindestens zwei Doppelschichtkondensatoren, auf, die parallel zueinander geschaltet sind. Folglich kann im Vergleich zu einem Kondensator 8 erhöhte Kapazität bereitgestellt werden.

In einer weiteren, besonders einfachen Ausgestaltung ist vorgesehen, dass die Kondensatoren 8 permanent parallel zueinander geschaltet sind, sodass im Notbetrieb stets die volle Kapazität zur Verfügung gestellt wird.

Besonders bevorzugt ist jedoch wie in Fig. 2b) dargestellt eine Schaltvorrichtung 11 vorgesehen, durch die zwischen zwei Kondensatoren 8 der Energiespeicheranordnung 7 zur Erzeugung der Not-Versorgungsspannung U_{N} schaltbar ist. Die Schaltvorrichtung 11 kann insbesondere das Schalten der Kondensatoren 8 anhand des Ladezustands der Kondensatoren 8 vornehmen und beispielsweise den Kondensator 8 mit dem höheren Ladezustand zur Erzeugung der Not-Versorgungsspannung U_{N} schalten. Ebenso ist denkbar, dass ein zweiter Kondensator 8 zur Erzeugung der Not-Versorgungsspannung U_{N} geschaltet wird, wenn der Ladezustand eines ersten Kondensators 8 einen Mindestwert unterschreitet.

Gemäß einer weiteren Ausgestaltung ist die Steueranordnung 1 zum Aufladen des Energiespeichers eingerichtet. Wie in Fig. 2b) dargestellt, weist die Energiespeicheranordnung 7 vorzugsweise mindestens eine Tiefsetzstufe 12, 13 auf, die dem Energiespeicher zum Aufladen des Energiespeichers durch die Normal-Versorgungsspannung vorgeschaltet ist, welche in Fig. 2b) als Ladespannung U_{L} gekennzeichnet ist. Die Tiefsetzstufe 12, 13 setzt eine elektrische Eingangsspannung an einem Eingang der Tiefsetzstufe 12, 13 in eine elektrische Ausgangsspannung an einem Ausgang der Tiefsetzstufe 12, 13 herunter.

Besonders bevorzugt ist hierbei, dass die Energiespeicheranordnung 7 eine dem Energiespeicher zum Aufladen des Energiespeichers vorgeschaltete, erste Tiefsetzstufe 12 und eine der ersten Tiefsetzstufe 12 nachgeschaltete, zweite Tiefsetzstufe 13 aufweist. Auch hierbei können die Tiefsetzstufen 12, 13 beispielsweise identisch oder unterschiedlich ausgebildet sein. Es darf auf die obigen Ausführungen zu den Hochsetzstufen 9, 10 verwiesen werden, welche entsprechend auch für die Tiefsetzstufen 12, 13 gelten.

Nach einer weiteren Lehre, der eigenständige Bedeutung zukommt, wird das bereits angesprochene Kraftfahrzeugschließsystem 2, das einen elektrischen Antrieb 3 mit einem elektrischen Antriebsmotor 4 sowie eine vorschlagsgemäße Steueranordnung 1 aufweist, als solches beansprucht. Auf alle obigen Ausführungen darf insoweit verwiesen werden.

Hier und gemäß einer besonders bevorzugten Ausgestaltung des Kraftfahrzeugschließsystems 2 ist ein Kraftfahrzeugschloss 14 für das Verschlusselement 5 des Kraftfahrzeugs 6 vorgesehen ist, wobei das Kraftfahrzeugschloss 14 in Fig. 1 in einer teilweise demontierten Seitenansicht dargestellt ist. Das Kraftfahrzeugschloss 14 ist mit einer um eine Schlossfallenachse 15a schwenkbaren Schlossfalle 15 für den haltenden Eingriff mit einem Schließteil 16 und einer der Schlossfalle 15 zugeordneten, um eine Sperrklinkenachse 17a schwenkbaren Sperrklinke 17 ausgestattet. Bei dem Schließteil 16 kann es sich um einen Schließbügel, einen Schließbolzen oder dergleichen handeln. Beispielsweise ist das Kraftfahrzeugschloss 14 an einem Verschlusselement 5 angeordnet, während das Schließteil 16 karosseriefest am Kraftfahrzeug 6 angeordnet ist.

Die Sperrklinke 17 lässt sich in eine in Fig. 1 dargestellte, eingefallene Stellung bringen, in der sie die Schlossfalle 15 mittels eines Sperrklinkendorns 18 in der dargestellten Schließstellung hält. Ferner lässt sich die Sperrklinke 17 mittels des elektrischen Antriebs 3 motorisch ausheben. Hierfür ist der Antriebsmotor 4 vorzugsweise mit einem Antriebsseil 19 mit der Sperrklinke 17 verbunden. Das motorische Ausheben der Sperrklinke 17 ist in Fig. 1 ein Verschwenken der Sperrklinke 17 im Uhrzeigersinn um die Sperrklinkenachse 17a. Grundsätzlich kann die Sperrklinke 17 auch Bestandteil eines aus zwei oder mehreren sequentiell angeordneten Sperrklinken bestehenden, der Schlossfalle 15 zugeordneten Sperrklinkensystems sein.

Das motorische Ausheben der Sperrklinke 17 wird beispielsweise durch eine Betätigung eines Türgriffs 20 ausgelöst. Hierfür ist der Türgriff 20 mit einem Sensor oder dergleichen ausgestattet, der eine Betätigung des Türgriffs 20 erfasst und die Erfassung über eine steuerungstechnische Verbindung an die Steueranordnung 1 weitergibt, welche eine Ansteuerung des elektrischen Antriebs 3 bewirkt.

Neben oder anstelle der hier näher erläuterten Schließfunktion des Kraftfahrzeugschlosses 14 kann das Kraftfahrzeugschließsystem 2 ebenfalls eine Antriebsanordnung zur motorischen Verstellung eines vorgenannten Verschlusselements 5 des Kraftfahrzeugs aufweisen, wobei die Antriebsanordnung einem motorischen Verstellen, insbesondere einem Öffnen und/oder Schließen, des Verschlusselements 5 dient. Weitere Beispiele für Schließfunktionen sind eine motorische Verstellung von Bedienelementen wie Bedienhebel, Türgriffe sowie von Innenraumelementen und Außenraumelementen des Kraftfahrzeugs wie Lüfterelementen, Innenspiegeln, Seitenspiegel, Beleuchtung oder dergleichen.

Nach einer weiteren Lehre, der ebenfalls eigenständige Bedeutung zukommt, wird ein Verfahren für den Betrieb eines Kraftfahrzeugschließsystems 2 mittels einer vorschlagsgemäßen Steueranordnung 1 als solches beansprucht. Auf alle Ausführungen zur vorschlagsgemäßen Steueranordnung 1 und zum vorschlagsgemäßen Kraftfahrzeugschließsystem 2 darf verwiesen werden. Wesentlich ist, dass die Energiespeicheranordnung 7 eine erste Hochsetzstufe 9 und eine zweite Hochsetzstufe 10 aufweist und dass die Not-Versorgungsspannung U_{N} durch die dem Energiespeicher zur Erzeugung der Not-Versorgungsspannung U_{N} nachgeschaltete, erste Hochsetzstufe 9 und die der ersten Hochsetzstufe 9 nachgeschaltete, zweite Hochsetzstufe 10 erzeugt wird.

## Patentansprüche

1. Steueranordnung für den Betrieb eines Kraftfahrzeugschließsystems (2), wobei das Kraftfahrzeugschließsystem (2) einen elektrischen Antrieb (3) mit einem elektrischen Antriebsmotor (4) aufweist, wobei im Normalbetrieb der elektrische Antrieb (3) von einer Normal-Versorgungsspannung gespeist wird, um eine motorische Schließfunktion für ein verstellbares Verschlusselement (5) des Kraftfahrzeugs (6) bereitzustellen,
wobei die Steueranordnung eine Energiespeicheranordnung (7) mit mindestens einem als Kondensator (8) ausgestalteten Energiespeicher aufweist, wobei die Energiespeicheranordnung (7) in einem Notbetrieb, insbesondere bei Ausfall der Normal-Versorgungsspannung, eine elektrische Not-Versorgungsspannung (U_{N}) für den elektrischen Antrieb (3) bereitstellt,
wobei die Energiespeicheranordnung (7) mindestens eine Hochsetzstufe (9, 10) aufweist, die dem Energiespeicher zur Erzeugung der Not-Versorgungsspannung (U_{N}) nachgeschaltet ist, wobei die Hochsetzstufe (9, 10) eine elektrische Eingangsspannung an einem Eingang der Hochsetzstufe (9, 10) in eine elektrische Ausgangsspannung an einem Ausgang der Hochsetzstufe (9, 10) hochsetzt,
**dadurch gekennzeichnet,**
**dass** die Energiespeicheranordnung (7) zur Erzeugung der Not-Versorgungsspannung (U_{N}) eine dem Energiespeicher zur Erzeugung der Not-Versorgungsspannung (U_{N}) nachgeschaltete, erste Hochsetzstufe (9) und eine der ersten Hochsetzstufe (9) nachgeschaltete, zweite Hochsetzstufe (10) aufweist.

2. Steueranordnung nach Anspruch 1, **dadurch gekennzeichnet, dass** die erste Hochsetzstufe (9), insbesondere im Hinblick auf den Hochsetzfaktor, identisch zu der zweiten Hochsetzstufe (10) ist, oder, dass die erste Hochsetzstufe (9), insbesondere im Hinblick auf den Hochsetzfaktor, unterschiedlich zu der zweiten Hochsetzstufe (10) ist, vorzugsweise, dass die erste Hochsetzstufe (9) eine niedrigere Startspannung aufweist als die zweite Hochsetzstufe (10).

3. Steueranordnung nach Anspruch 1 oder 2, **dadurch gekennzeichnet, dass** der Kondensator (8) als Doppelschichtkondensator ausgestaltet ist.

4. Steueranordnung nach einem der vorhergehenden Ansprüche, **dadurch gekennzeichnet, dass** die Energiespeicheranordnung (7) einen einzigen Kondensator (8), insbesondere einen einzigen Doppelschichtkondensator, aufweist.

5. Steueranordnung nach einem der Ansprüche 1 bis 3, **dadurch gekennzeichnet, dass** die Energiespeicheranordnung (7) mindestens zwei Kondensatoren (8), insbesondere mindestens zwei Doppelschichtkondensatoren, aufweist, die parallel zueinander geschaltet sind.

6. Steueranordnung nach Anspruch 5, **dadurch gekennzeichnet, dass** die Kondensatoren (8) permanent parallel zueinander geschaltet sind.

7. Steueranordnung nach einem der vorhergehenden Ansprüche, **dadurch gekennzeichnet, dass** eine Schaltvorrichtung (11) vorgesehen ist, durch die zwischen zwei Kondensatoren (8) der Energiespeicheranordnung (7) zur Erzeugung der Not-Versorgungsspannung (U_{N}) schaltbar ist.

8. Steueranordnung nach einem der vorhergehenden Ansprüche, **dadurch gekennzeichnet, dass** die Energiespeicheranordnung (7) mindestens eine Tiefsetzstufe (12, 13) aufweist, die dem Energiespeicher zum Aufladen des Energiespeichers durch die Normal-Versorgungsspannung vorgeschaltet ist, und dass die Tiefsetzstufe (12, 13) eine elektrische Eingangsspannung an einem Eingang der Tiefsetzstufe (12, 13) in eine elektrische Ausgangsspannung an einem Ausgang der Tiefsetzstufe (12, 13) heruntersetzt.

9. Steueranordnung nach einem der vorhergehenden Ansprüche, **dadurch gekennzeichnet, dass** die Energiespeicheranordnung (7) eine dem Energiespeicher zum Aufladen des Energiespeichers vorgeschaltete, erste Tiefsetzstufe (12) und eine der ersten Tiefsetzstufe (12) nachgeschaltete, zweite Tiefsetzstufe (13) aufweist.

10. Kraftfahrzeugschließsystem, das einen elektrischen Antrieb (3) mit einem elektrischen Antriebsmotor (4) sowie eine Steueranordnung (1) nach einem der vorhergehenden Ansprüche aufweist.

11. Kraftfahrzeugschließsystem nach Anspruch 10, **dadurch gekennzeichnet, dass** ein Kraftfahrzeugschloss (14) für das Verschlusselement (5) des Kraftfahrzeugs (6) vorgesehen ist, dass das Kraftfahrzeugschloss (14) mit einer Schlossfalle (15) für den haltenden Eingriff mit einem Schließteil (16) und einer der Schlossfalle (15) zugeordneten Sperrklinke (17) ausgestattet ist und dass der elektrische Antrieb (3) für das motorische Ausheben der Sperrklinke (17) vorgesehen ist.

12. Verfahren für den Betrieb eines Kraftfahrzeugschließsystems (2) mittels einer Steueranordnung (1) nach einem der Ansprüche 1 bis 9, wobei das Kraftfahrzeugschließsystem (2) einen elektrischen Antrieb (3) mit einem elektrischen Antriebsmotor (4) aufweist, wobei im Normalbetrieb der elektrische Antrieb (3) von einer Normal-Versorgungsspannung gespeist wird, um eine motorische Schließfunktion für ein verstellbares Verschlusselement (5) des Kraftfahrzeugs (6) bereitzustellen,
wobei die Steueranordnung (1) eine Energiespeicheranordnung (7) mit mindestens einem als Kondensator (8) ausgestalteten Energiespeicher aufweist, wobei mittels der Energiespeicheranordnung (7) in einem Notbetrieb, insbesondere bei Ausfall der Normal-Versorgungsspannung, eine elektrische Not-Versorgungsspannung (U_{N}) für den elektrischen Antrieb (3) bereitgestellt wird, wobei die Energiespeicheranordnung (7) mindestens eine Hochsetzstufe (9, 10) aufweist, die dem Energiespeicher zur Erzeugung der Not-Versorgungsspannung (U_{N}) nachgeschaltet ist, wobei mittels der Hochsetzstufe (9, 10) eine elektrische Eingangsspannung an einem Eingang der Hochsetzstufe (9, 10) in eine elektrische Ausgangsspannung an einem Ausgang der Hochsetzstufe (9, 10) hochgesetzt wird,
**dadurch gekennzeichnet,**
**dass** die Energiespeicheranordnung (7) eine erste Hochsetzstufe (9) und eine zweite Hochsetzstufe (10) aufweist und dass die Not-Versorgungsspannung (U_{N}) durch die dem Energiespeicher zur Erzeugung der Not-Versorgungsspannung (U_{N}) nachgeschaltete, erste Hochsetzstufe (9) und die der ersten Hochsetzstufe (9) nachgeschaltete, zweite Hochsetzstufe (10) erzeugt wird.

## Claims

1. Control arrangement for the operation of a motor vehicle locking system (2), wherein the motor vehicle locking system (2) has an electric drive (3) having an electric drive motor (4), wherein the electric drive (3) is fed, during normal operation, by a normal supply voltage in order to provide a motorized locking function for an adjustable closing element (5) of the motor vehicle (6),
wherein the control arrangement has an energy storage arrangement (7) having at least one energy store in the form of a capacitor (8), wherein the energy storage arrangement (7) provides an electrical emergency supply voltage (U_{N}) for the electric drive (3) in an emergency operating mode, in particular in the event of failure of the normal supply voltage,
wherein the energy storage arrangement (7) has at least one boost stage (9, 10), which is connected downstream of the energy store to generate the emergency supply voltage (U_{N}), wherein the boost stage (9, 10) boosts an electrical input voltage at an input of the boost stage (9, 10) into an electrical output voltage at an output of the boost stage (9, 10),
**characterized**
**in that** the energy storage arrangement (7), to generate the emergency supply voltage (U_{N}), has a first boost stage (9) connected downstream of the energy store for generating the emergency supply voltage (U_{N}) and a second boost stage (10) connected downstream of the first boost stage (9) .

2. Control arrangement according to Claim 1, **characterized in that** the first boost stage (9) is identical to the second boost stage (10), in particular with regard to the boost factor, or **in that** the first boost stage (9) is different from the second boost stage (10), in particular with regard to the boost factor, preferably **in that** the first boost stage (9) has a lower starting voltage than the second boost stage (10).

3. Control arrangement according to Claim 1 or 2, **characterized in that** the capacitor (8) is in the form of a double-layer capacitor.

4. Control arrangement according to one of the preceding claims, **characterized in that** the energy storage arrangement (7) has a single capacitor (8), in particular a single double-layer capacitor.

5. Control arrangement according to one of Claims 1 to 3, **characterized in that** the energy storage arrangement (7) has at least two capacitors (8), in particular at least two double-layer capacitors, which are connected in parallel with one another.

6. Control arrangement according to Claim 5, **characterized in that** the capacitors (8) are permanently connected in parallel with one another.

7. Control arrangement according to one of the preceding claims, **characterized in that** provision is made for a switching device (11), by way of which it is possible to switch between two capacitors (8) of the energy storage arrangement (7) to generate the emergency supply voltage (U_{N}) .

8. Control arrangement according to one of the preceding claims, **characterized in that** the energy storage arrangement (7) has at least one buck stage (12, 13) that is connected upstream of the energy store to charge the energy store with the normal supply voltage, and **in that** the buck stage (12, 13) steps down an electrical input voltage at an input of the buck stage (12, 13) into an electrical output voltage at an output of the buck stage (12, 13).

9. Control arrangement according to one of the preceding claims, **characterized in that** the energy storage arrangement (7) has a first buck stage (12) connected upstream of the energy store for charging the energy store and a second buck stage (13) connected downstream of the first buck stage (12).

10. Motor vehicle locking system that has an electric drive (3) having an electric drive motor (4) and a control arrangement (1) according to one of the preceding claims.

11. Motor vehicle locking system according to Claim 10, **characterized in that** provision is made for a motor vehicle lock (14) for the closing element (5) of the motor vehicle (6), **in that** the motor vehicle lock (14) is equipped with a lock latch (15) for holding engagement with a locking part (16) and a pawl (17) assigned to the lock latch (15), and **in that** the electric drive (3) is intended for the motorized lifting of the pawl (17).

12. Method for operating a motor vehicle locking system (2) by way of a control arrangement (1) according to one of Claims 1 to 9, wherein the motor vehicle locking system (2) has an electric drive (3) having an electric drive motor (4), wherein the electric drive (3) is fed, during normal operation, by a normal supply voltage in order to provide a motorized locking function for an adjustable closing element (5) of the motor vehicle (6),
wherein the control arrangement (1) has an energy storage arrangement (7) having at least one energy store in the form of a capacitor (8), wherein the energy storage arrangement (7) is used to provide an electrical emergency supply voltage (U_{N}) for the electric drive (3) in an emergency operating mode, in particular in the event of failure of the normal supply voltage,
wherein the energy storage arrangement (7) has at least one boost stage (9, 10), which is connected downstream of the energy store to generate the emergency supply voltage (U_{N}), wherein the boost stage (9, 10) is used to boost an electrical input voltage at an input of the boost stage (9, 10) into an electrical output voltage at an output of the boost stage (9, 10),
**characterized**
**in that** the energy storage arrangement (7) has a first boost stage (9) and a second boost stage (10) and in that the emergency supply voltage (U_{N}) is generated by the first boost stage (9) connected downstream of the energy store for generating the emergency supply voltage (U_{N}) and the second boost stage (10) connected downstream of the first boost stage (9).

## Revendications

1. Agencement de commande destiné à faire fonctionner un système de verrouillage de véhicule automobile (2), dans lequel le système de verrouillage de véhicule automobile (2) comporte un entraînement électrique (3) doté d'un moteur d'entraînement électrique (4), dans lequel, pendant le fonctionnement normal, l'entraînement électrique (3) est alimenté avec une tension d'alimentation normale afin de fournir une fonction de verrouillage motorisée pour un élément de verrouillage réglable (5) du véhicule automobile (6),
dans lequel l'agencement de commande comporte un dispositif de stockage d'énergie (7) doté d'au moins une unité de stockage d'énergie conçue sous la forme d'un condensateur (8), dans lequel le dispositif de stockage d'énergie (7) fournit, dans un mode d'urgence, une tension d'alimentation électrique d'urgence (U_{N}) pour l'entraînement électrique (3), en particulier en cas de défaillance de la tension d'alimentation normale,
dans lequel le dispositif de stockage d'énergie (7) comporte au moins un étage d'amplification (9, 10) qui est connecté en aval de l'unité de stockage d'énergie pour générer la tension d'alimentation d'urgence (U_{N}), dans lequel l'étage d'amplification (9, 10) amplifie une tension électrique d'entrée au niveau d'une entrée de l'étage d'amplification (9, 10) en une tension électrique de sortie au niveau d'une sortie de l'étage d'amplification (9, 10),
**caractérisé**
**en ce que**, pour générer la tension d'alimentation d'urgence (U_{N}), le dispositif de stockage d'énergie (7) comporte un premier étage d'amplification (9) connecté en aval de l'unité de stockage d'énergie pour générer la tension d'alimentation d'urgence (U_{N}) et un second étage d'amplification (10) connecté en aval du premier étage d'amplification (9).

2. Agencement de commande selon la revendication 1, **caractérisé en ce que** le premier étage d'amplification (9) est identique au second étage d'amplification (10), en particulier en ce qui concerne le facteur d'amplification, ou **en ce que** le premier étage d'amplification (9) est différent du second étage d'amplification (10), en particulier en ce qui concerne le facteur d'amplification, et de préférence, **en ce que** le premier étage d'amplification (9) présente une tension de démarrage inférieure à celle du second étage d'amplification (10).

3. Agencement de commande selon la revendication 1 ou 2, **caractérisé en ce que** le condensateur (8) est conçu sous la forme d'un condensateur à double couche.

4. Agencement de commande selon l'une quelconque des revendications précédentes, **caractérisé en ce que** le dispositif de stockage d'énergie (7) comporte un seul condensateur (8), en particulier un seul condensateur à double couche.

5. Agencement de commande selon l'une quelconque des revendications 1 à 3, **caractérisé en ce que** le dispositif de stockage d'énergie (7) comporte au moins deux condensateurs (8), en particulier au moins deux condensateurs à double couche, qui sont connectés en parallèle l'un avec l'autre.

6. Agencement de commande selon la revendication 5, **caractérisé en ce que** les condensateurs (8) sont connectés en permanence en parallèle les uns avec les autres.

7. Agencement de commande selon l'une quelconque des revendications précédentes, **caractérisé en ce qu'**il est prévu un dispositif de commutation (11) au moyen duquel il est possible de commuter entre deux condensateurs (8) du dispositif de stockage d'énergie (7) pour générer la tension d'alimentation d'urgence (U_{N}).

8. Agencement de commande selon l'une quelconque des revendications précédentes, **caractérisé en ce que** le dispositif de stockage d'énergie (7) comporte au moins un étage abaisseur (12, 13) qui est connecté en amont de l'unité de stockage d'énergie afin de charger l'unité de stockage d'énergie avec la tension d'alimentation normale, et **en ce que** l'étage abaisseur (12, 13) abaisse une tension électrique d'entrée au niveau d'une entrée de l'étage abaisseur (12, 13) en une tension électrique de sortie au niveau d'une sortie de l'étage abaisseur (12, 13).

9. Agencement de commande selon l'une quelconque des revendications précédentes, **caractérisé en ce que** le dispositif de stockage d'énergie (7) comporte un premier étage abaisseur (12) connecté en amont de l'unité de stockage d'énergie afin de charger l'unité de stockage d'énergie et un second étage abaisseur (13) connecté en aval du premier étage abaisseur (12).

10. Système de verrouillage de véhicule automobile comportant un entraînement électrique (3) doté d'un moteur d'entraînement électrique (4) ainsi que d'un agencement de commande (1) selon l'une quelconque des revendications précédentes.

11. Système de verrouillage de véhicule automobile selon la revendication 10, **caractérisé en ce qu'**il est prévu une serrure de véhicule automobile (14) pour l'élément de verrouillage (5) du véhicule automobile (6), **en ce que** la serrure de véhicule automobile (14) est équipée d'un pêne de serrure (15) pour l'engagement de maintien avec une partie de verrouillage (16) et d'un cliquet d'arrêt (17) associé au pêne de serrure (15) et **en ce que** l'entraînement électrique (3) est prévu pour le soulèvement motorisé du cliquet d'arrêt (17).

12. Procédé destiné à faire fonctionner un système de verrouillage de véhicule automobile (2) au moyen d'un agencement de commande (1) selon l'une quelconque des revendications 1 à 9, dans lequel le système de verrouillage de véhicule automobile (2) comporte un entraînement électrique (3) doté d'un moteur d'entraînement électrique (4), dans lequel, pendant le fonctionnement normal, l'entraînement électrique (3) est alimenté avec une tension d'alimentation normale afin de fournir une fonction de verrouillage motorisée pour un élément de verrouillage réglable (5) du véhicule automobile (6),
dans lequel l'agencement de commande (1) comporte un dispositif de stockage d'énergie (7) doté d'au moins une unité de stockage d'énergie conçue sous la forme d'un condensateur (8), dans lequel une tension d'alimentation électrique d'urgence (U_{N}) est fournie, dans un mode d'urgence, au moyen du dispositif de stockage d'énergie (7) pour l'entraînement électrique (3), en particulier en cas de défaillance de la tension d'alimentation normale,
dans lequel le dispositif de stockage d'énergie (7) comporte au moins un étage d'amplification (9, 10) qui est connecté en aval de l'unité de stockage d'énergie pour générer la tension d'alimentation d'urgence (U_{N}), dans lequel, au moyen de l'étage d'amplification (9, 10), une tension électrique d'entrée au niveau d'une entrée de l'étage d'amplification (9, 10) est amplifiée en une tension électrique de sortie au niveau d'une sortie de l'étage d'amplification (9, 10),
**caractérisé**
**en ce que** le dispositif de stockage d'énergie (7) comporte un premier étage d'amplification (9) et un second étage d'amplification (10) et en ce que la tension d'alimentation d'urgence (U_{N}) est générée par le premier étage d'amplification (9) connecté en aval de l'unité de stockage d'énergie pour générer la tension d'alimentation d'urgence (U_{N}) et par le second étage d'amplification (10) connecté en aval du premier étage d'amplification (9) .
